# FASCICULE DE BREVET EUROPEEN

(11) **EP 1 753 635 B1**
(45) Date de publication et mention de la délivrance du brevet: **02.07.2008**
(21) Numéro de dépôt: 05766710.7
(22) Date de dépôt: 30.05.2005
(51) Int. Cl.: B60K 31/04, F02D 41/14, F02D 41/24

(54) **DISPOSITIF ET PROCEDE DE CONTROLE DU COUPLE APPLIQUE AUX ROUES D"UN VEHICULE**
VORRICHTUNG UND VERFAHREN ZUR STEUERUNG DES RADDREHMOMENTS EINES FAHRZEUGES
DEVICE AND METHOD FOR CONTROLLING TORQUE APPLIED TO WHEELS OF A VEHICLE

(30) Priorité: 28.05.2004 FR 0405804
(43) Date de publication de la demande: 21.02.2007
(73) Titulaire: Renault Technocentre, 78288 Guyncourt (FR)
(72) Inventeur: ROUDEAU, Frédéric, F-94400 VITRY SUR SEINE (FR); BRETHEAU, Jean, F-92160 ANTONY (FR); VERMUSE, Vincent, F-91180 ST GERMAIN LES ARPAJON (FR)
(74) Mandataire: Rougemont, Bernard
(86) Numéro de dépôt international: PCT/FR2005/050388
(87) Numéro de publication internationale: WO 2005/118327

(56) Documents cités:
- EP-A- 0 280 757
- FR-A- 2 827 339

## Description

La présente invention concerne un dispositif de commande d'un groupe moto-propulseur apte à délivrer des signaux de consigne de couple à appliquer aux roues de véhicule automobile, et un procédé associé.

L'invention concerne plus particulièrement un dispositif de commande d'un groupe moto-propulseur, pouvant être adapté sur tout type de véhicule automobile et permettant de maîtriser les variations du régime moteur dudit groupe afin d'améliorer l'acoustique ressentie par le conducteur et les passagers du véhicule automobile.

A l'heure actuelle, afin d'obtenir un agrément de conduite particulièrement satisfaisant on cherche à diminuer au maximum les nuisances sonores provoquées par le groupe moto-propulseur du véhicule automobile.

A cet effet, la demanderesse a mis au point un dispositif de contrôle du point de fonctionnement d'un groupe moto-propulseur du véhicule automobile, décrit dans le document FR-A-2 827 339. Le contrôle réalisé par ce dispositif est un contrôle en couple appliqué aux roues du véhicule automobile. La valeur du couple à appliquer aux roues du véhicule automobile, est calculée directement au niveau des roues du véhicule automobile. Un tel dispositif est équipé d'un module d'interprétation de la volonté du conducteur, dit module IVC, comprenant notamment un générateur permettant de générer un signal représentatif d'une limitation de variation du régime du groupe moto-propulseur apte à réduire les variations acoustiques du groupe moto-propulseur que le conducteur est susceptible d'entendre.

Ledit signal est transmis à un bloc d'optimisation du groupe moto-propulseur en vue d'un contrôle du couple à appliquer aux roues du véhicule, le bloc d'optimisation permettant la détermination d'un point de fonctionnement dans un domaine de fonctionnement optimal du groupe moto-propulseur sur la base de contrainte d'agrément de conduite. La détermination du signal représentatif d'une limitation du régime du groupe moto-propulseur apte à réduire les variations acoustiquement gênantes du groupe moto-propulseur est réalisée en fonction du degré d'activité du conducteur et de la vitesse du véhicule automobile.

Un tel dispositif, apte à améliorer l'acoustique ressentie par les personnes au sein de l'habitacle, présente l'inconvénient de ne pas permettre de prendre en compte correctement les variations de demande de couple à appliquer aux roues, le signal étant déterminé principalement par la vitesse du véhicule automobile.

La présente invention a donc pour objet de résoudre cet inconvénient et de prévoir un dispositif de commande d'un groupe moto-propulseur qui puisse prendre en compte de manière particulièrement précise les variations de demande en couple, et donc indirectement du régime du groupe moto-propulseur, permettant de déterminer des limitations du groupe moto propulseur adaptées.

A cet effet, le dispositif de commande d'un groupe moto-propulseur de véhicule automobile apte à délivrer des signaux de consigne de couple à appliquer aux roues du véhicule automobile, comprend un moyen de génération d'un signal représentatif d'une limitation de variation du régime du moteur thermique intégré au groupe moto-propulseur apte à réduire les variations gênantes d'un point de vue acoustique dudit groupe, et un moyen de détermination d'un point de fonctionnement du groupe moto-propulseur dans un domaine de fonctionnement optimal du groupe moto-propulseur en fonction du signal représentatif de limitation de régime. Le moyen de génération du signal représentatif d'une limitation de variation du régime du moteur thermique intégré au groupe moto-propulseur est alimenté en entrée par des paramètres représentatifs des caractéristiques du véhicule automobile et des paramètres représentatifs de la volonté du conducteur.

La consigne de couple à appliquer aux roues est calculée directement au niveau des roues du véhicule automobile.

Avec un tel dispositif, il devient ainsi possible de prévoir un dispositif permettant de déterminer le domaine de fonctionnement du groupe moto-propulseur permettant un agrément de conduite directement adapté à la volonté du conducteur émise, notamment au travers de la pédale d'accélérateur. Le dispositif permet, ainsi, d'avoir une acoustique du groupe moto-propulseur dépendante non seulement de la vitesse du véhicule automobile, mais également de la volonté du conducteur. En d'autres termes, le dispositif permet de prendre en compte les variations de la position de la pédale d'accélérateur dans le but de générer des limitations de régime du moteur thermique du groupe moto-propulseur, en plus de l'accélération ou de la décélération du véhicule.

Les paramètres représentatifs des caractéristiques du véhicule automobile peuvent comprendre un paramètre représentatif du degré d'activité estimé ou mesuré du conducteur *Acond,* et un paramètre représentatif de la vitesse du véhicule automobile *Vveh.*

De préférence, les paramètres représentatifs de la volonté du conducteur comprennent des paramètres représentatifs de la position de la pédale d'accélérateur *Pedacc* et des paramètres représentatifs de la position de la pédale de frein *Pedfrein.* Avantageusement, les paramètres représentatifs de la volonté du conducteur comprennent, en outre, un paramètre représentatif du gradient de la position de la pédale d'accélérateur *Pedacc_grd.*

Dans un mode de réalisation, le paramètre représentatif du gradient de la position de la pédale d'accélérateur *Pedacc_grd* a été filtré par un moyen de filtrage et/ou temporisé par un moyen de temporisation avant l'alimentation du moyen de génération par ledit paramètre *Pedacc_grd.*

Le moyen de génération produit avantageusement deux signaux de limitation *lim_var_rpm_pos, lim_var_rpm_neg* définis par les relations : $lim_var_rpm_pos = F ⁢ 1 \left(Acond, ⁢, Vveh\right)$ $lim_var_rpm_pos = F ⁢ 2 \left(Acond, ⁢, Vveh\right)$
dans lesquelles les fonctions variables F1 et F2 dépendent de la position de la pédale d'accélérateur et du gradient de la position de ladite pédale, lesdites fonctions étant déterminées par des tables d'interpolation dont les paramètres sont déterminés de manière définitive lors de la mise au point du véhicule.

L'invention concerne également un procédé de commande d'un groupe moto-propulseur de véhicule automobile apte à délivrer des signaux de consigne de couple à appliquer aux roues du véhicule automobile, dans lequel on génère un signal représentatif d'une limitation du régime du moteur thermique intégré au groupe moto-propulseur apte à réduire les variations gênantes d'un point de vue acoustique dudit groupe, on détermine un point de fonctionnement du groupe moto-propulseur dans un domaine de fonctionnement optimal du groupe moto-propulseur en fonction du signal représentatif de limitation de régime. On génère ledit signal représentatif d'une limitation de variation du régime du moteur thermique intégré au groupe moto-propulseur en fonction de paramètres d'entrée représentatifs des caractéristiques du véhicule automobile et des paramètres représentatifs de la volonté du conducteur.

Avantageusement, on génère une limitation du régime du moteur thermique intégré au groupe moto-propulseur en fonction de l'enfoncement de la pédale d'accélérateur *Pedacc*. Ladite limitation peut également être générée en fonction de l'enfoncement du frein du véhicule et/ou en fonction du gradient de la position de la pédale d'accélérateur Pacc_grd.

Dans un mode de mise en oeuvre, la limitation du régime du moteur thermique intégré au groupe moto-propulseur comprend au moins l'une des étapes suivantes :
- on compare l'enfoncement de la pédale d'accélération à un premier seuil de position prédéterminé correspondant à un état d'enfoncement au-delà du point dur de la pédale d'accélérateur,
- on compare l'enfoncement de la pédale d'accélération à un second seuil de position prédéterminé correspondant à un état d'enfoncement important de la pédale mais inférieur au premier seuil,
- on compare l'enfoncement de la pédale d'accélération à un troisième seuil de position prédéterminé correspondant à un état d'enfoncement de la pédale inférieur au second seuil,
- on compare le gradient d'enfoncement de la pédale d'accélération à un quatrième seuil de variation de position prédéterminé correspondant à un enfoncement rapide de ladite pédale,
- on compare le gradient d'enfoncement de la pédale d'accélération à un cinquième seuil de variation de position prédéterminé correspondant à un relèvement rapide de ladite pédale,
chaque étape déterminant une limitation du régime du moteur thermique entre des valeurs limites de fonctionnement ou autorisant l'étape suivante selon la valeur des paramètres.

L'invention et ses avantages seront mieux compris à l'étude de la description d'un mode de réalisation nullement limitatif, et illustré par les dessins annexés sur lesquels :
- la figure 1 est un schéma bloc d'un dispositif de commande selon la présente invention,
- la figure 2 est un schéma bloc d'un moyen de génération d'un signal du dispositif de commande de la figure 1, et
- la figure 3 illustre schématiquement les différents étapes de fonctionnement d'un moyen de génération de la figure 2.

Sur la figure 1 est représenté un dispositif de commande comprenant un moyen d'interprétation 1 de la volonté du conducteur, un moyen de détermination 2 d'un point de fonctionnement dans un domaine de fonctionnement optimal d'un groupe moto-propulseur 3 et un moyen de réalisation 4 du point de fonctionnement déterminé.

Le moyen 1 est connecté à trois modules d'entrée 5, 6 et 7, respectivement par l'intermédiaire de connexions 8, 9 et 10, aptes à élaborer un signal représentatif d'une grandeur mesurée par des capteurs (non représentés) montés sur le véhicule.

Le module 5 fournit les caractéristiques du véhicule, en particulier les profils de comportement du véhicule programmés par le constructeur pour caractériser le comportement du véhicule livré à un client. Le module 6 est capable d'élaborer des données en réalisant l'interface entre le conducteur humain et le reste du véhicule automobile selon la technique des interfaces homme/machine. Le module 7 est capable d'élaborer des signaux concernant l'environnement du véhicule automobile. Ces derniers permettent de tenir compte de l'état du véhicule automobile et de sa situation dans l'environnement, par exemple la vitesse du véhicule automobile, l'état de la chaussée ou les conditions météorologiques. La valeur des paramètres et l'état des variables des données d'entrée transmises par ces trois modules peuvent être stockés dans une mémoire commune à chaque élément du dispositif (non représentée).

Le moyen 1 comprend un générateur 11 de consigne de couple à appliquer aux roues comprenant une composante statique, dite couple statique *Cs*, et un générateur 12 de consigne de couple à appliquer aux roues comprenant une composante dynamique, dite couple dynamique *Cd.* De tels générateurs de consigne de couple peuvent être par exemple des générateurs tels que décrit dans la demande FR-A-2 827 339.

Le moyen 1 comprend également un moyen de génération 13 de limitation de variation de régime du moteur thermique du groupe moto-propulseur apte à générer deux signaux de consigne de limitation 21, 22, dit limite de régime positive *lim_var_rpm_pos* pour limiter les variations de régime vers le sens de l'augmentation, et limite de régime négative *lim_var_rpm_neg* pour limiter les variations du régime moteur dans le sens de la réduction. La limitation de variation de régime définit la variation de régime moteur pendant un intervalle de temps déterminé.

Comme illustré à la figure 2, le moyen de génération 13 reçoit en entrée des données représentatives de la volonté du conducteur ainsi que des données représentatives des caractéristiques du véhicule automobile.

Les données représentatives de la volonté du conducteur, transmises respectivement par les connexions 14, 15a, 16 et 17, sont :
- *Pedacc :* l'information représentative de l'état d'enfoncement de la pédale d'accélérateur du véhicule, par l'intermédiaire d'un capteur (non représenté),
- *Pedacc_grd :* le gradient de la position de la pédale d'accélérateur à partir de l'état d'enfoncement de la pédale d'accélérateur par rapport à un état d'enfoncement précédent, ledit gradient étant calculée par l'intermédiaire d'un opérateur spécifique (non représenté) calculant une dérivée de positions successives de la pédale d'accélérateur,
- *Kick* : l'enfoncement de la pédale d'accélérateur au-delà d'une butée physique appelée aussi point dur de l'accélérateur, pouvant notamment permettre, sur une transmission automatique de type conventionnelle à rapport discrets, de forcer le rétrogradage au rapport inférieur afin d'obtenir un surcroît d'accélération momentané pouvant être nécessaire par exemple lors d'un dépassement,
- *Pedfrein* : l'information représentative de l'état d'enfoncement de la pédale de frein du véhicule, par l'intermédiaire d'un capteur (non représenté).

Les données représentatives du gradient de la pédale d'accélérateur peuvent avantageusement être filtrées par un moyen de filtrage 20, tel qu'un filtre, avant d'être transmises par la connexion 15b au moyen de génération 13 afin de supprimer les éventuels bruits parasites. Il est également envisageable de prévoir un moyen de temporisation (non représenté) apte à mémoriser une valeur maximale du gradient de la position de la pédale pendant un intervalle de temps donné pour la transmettre au moyen de génération 13.

Les données représentatives des caractéristiques du véhicule automobile, transmises respectivement par les connexions 18 et 19 sont :
- *Acond :* le degré d'activité du conducteur (en %) estimé ou mesuré, pouvant être lu dans la mémoire enregistrant l'activité du conducteur,
- *Vveh :* la vitesse du véhicule (en km/h), pouvant être lue ou interprétée sur les mémoires ou variables d'état représentant des signaux représentant la vitesse du véhicule.

A partir des données reçues en entrée, le moyen de génération 13 permet de déterminer la limitation de variation de régime afin d'améliorer l'acoustique au sein de l'habitacle du véhicule automobile, en transmettant les signaux de consigne de limitation des variations du régime vers le sens de l'augmentation *lim_var_rpm_pos* et de limitation du régime vers le sens de la réduction *lim_var_rpm_neg*, respectivement par les connexions 21 et 22, au moyen de détermination 2 du point de fonctionnement du groupe moto-propulseur.

L'organigramme représenté sur la figure 3, montre les différents tests d'analyse et de comparaison réalisés sur les données transmises par les connexions 14 à 19 (figure 2). Ces tests sont réalisés par différents moyens de comparaison, par exemple des comparateurs, selon le processus suivant.

Une première étape 23 consiste à déterminer si la pédale d'accélérateur est enfoncée au-delà d'un premier seuil, ici au-delà du point dur de l'accélérateur dit kick. Si l'enfoncement de la pédale d'accélérateur *PedAcc* est supérieur à l'enfoncement correspondant au point dur *kick* alors le moyen de génération 13 choisit un premier mode 24 dans lequel la variable *lim_var_rpm_pos* prend la valeur calibrable *Ni_grd_max* et la variable *lim_var_rpm_neg* prend la valeur calibrable *Ni_grd_min,* où *Ni* représente une consigne de régime du moteur thermique intégré au groupe moto-propulseur 3 (figure 1), prédéterminées afin d'obtenir une limitation du point de fonctionnement permettant d'atteindre les performances maximales dudit groupe moto-propulseur 3 tout en ayant une acoustique améliorée pour les personnes se trouvant à l'intérieur de l'habitacle du véhicule automobile.

Si l'enfoncement de la pédale d'accélérateur est inférieur à l'enfoncement correspondant au point dur *kick* alors le moyen de génération 13 passe à l'étape 25 et vérifie si l'enfoncement de la pédale d'accélération *Pedacc* est supérieur à un second seuil *seuil_PedaccF* correspondant à un enfoncement de la pédale d'accélérateur proche de 100%, pouvant être par exemple 95%. Si l'enfoncement de la pédale d'accélération du véhicule automobile est strictement supérieur au seuil prédéterminé d'enfoncement de la pédale d'accélération (*Pedacc>seuil_PedaccF*) alors le moyen de génération 13 passe à un second mode 26 dans lequel la variable *lim_var_rpm_pos* est calculée à partir d'une cartographie calibrable *p_PedaccF* et la variable *lim_var_rpm_neg* est calculée à partir d'une cartographie calibrable *n_PedaccF.* Ces deux cartographies dépendent des informations d'activité du conducteur *Acond* et de la vitesse du véhicule automobile *Vveh* transmises respectivement par les connexions 18 et 19 (figure 2), lesdites données *Acond* et *Vveh* pouvant être respectivement lues ou interprétées sur la mémoire enregistrant le profil du conducteur, et sur la mémoire ou variables d'états représentant des signaux décrivant l'environnement du véhicule.

Si l'enfoncement de la pédale d'accélérateur est inférieur à l'enfoncement correspondant au second seuil *seuil_PedaccF* alors le moyen de génération 13 passe à l'étape 27 et vérifie si l'enfoncement de la pédale d'accélération *Pedacc* est inférieur à un troisième seuil *seuil_PedaccL* correspondant à un enfoncement de la pédale d'accélérateur proche de 0%, pouvant être par exemple 10%. Si l'enfoncement de la pédale d'accélération du véhicule automobile est strictement inférieur au seuil prédéterminé d'enfoncement de la pédale d'accélération (*Pedacc<seuil*_*PedaccL*) alors le moyen de génération 13 passe à un troisième mode 28 dans lequel la variable *lim_var_rpm_pos* est calculée à partir d'une cartographie calibrable *p_PedaccL* et la variable *lim_var_rpm_neg* est calculée à partir d'une cartographie calibrable *n_PedaccL.* Ces deux cartographies dépendent des informations d'activité du conducteur *Acond* et de la vitesse du véhicule automobile *Vveh.*

Si l'enfoncement de la pédale d'accélérateur est supérieur au troisième seuil *PedaccL* alors le moyen de génération 13 passe à J'étape 29 et vérifie si le gradient filtré de l'enfoncement de la pédale d'accélération *Pedacc_grd_fil* est supérieur à un quatrième seuil *PeduccFD* correspondant à un enfoncement rapide de la pédale d'accélérateur sans toutefois que la position de la pédale d'accélérateur atteigne le second seuil *seuil*_*PedAccF*. Si le gradient de la position de la pédale d'accélération du véhicule automobile est strictement supérieur au seuil prédéterminé (*Pedacc*_*grd*_*fil>seuil*_*PedaccFD*) alors le moyen de génération 13 passe à un quatrième mode 30 dans lequel la variable *lim_var_rpm_pos* est calculée à partir d'une cartographie calibrable *p_PedaccFD* et la variable *lim_var_rpm_neg* est calculée à partir d'une cartographie calibrable *n_PedaccFD*. Ces deux cartographies dépendent des informations d'activité du conducteur *Acond* et de la vitesse du véhicule automobile *Vveh.*

Si le gradient de la position de la pédale d'accélération est inférieur au quatrième seuil *seuil_PedaccFD* alors le moyen de génération 13 passe à l'étape 31 et vérifie si le gradient filtré de l'enfoncement de la pédale d'accélération *Pedacc_grd_fil* est inférieur à un cinquième seuil *seuil_PedaccLD* correspondant à un relevé rapide de la pédale d'accélérateur sans toutefois atteindre le second seuil *seuil_PedaccL.* Si le gradient de la position de la pédale d'accélération du véhicule automobile est strictement inférieur au seuil prédéterminé (*Pedacc_grd_fil<seuil_PedaccLD*) alors le moyen de génération 13 passe à un cinquième mode 32 dans lequel la variable *lim_var_rpm_pos* est calculée à partir d'une cartographie calibrable *p_PedaccLD* et la variable *lim_var_rpm_neg* est calculée à partir d'une cartographie calibrable *n_PedaccLD.* Ces deux cartographies dépendent des informations d'activité du conducteur *Acond* et de la vitesse du véhicule automobile *Vveh.*

Si le gradient de la position de la pédale d'accélération du véhicule automobile est supérieur au seuil prédéterminé (*Pedacc_grd_fil>seuil_PedaccLD*) alors le moyen de génération 13 passe à un sixième mode 33 dans lequel la variable *lim_var_rpm_pos* est calculée à partir d'une cartographie calibrable *p_PedaccS* et la variable *lim_var_rpm_neg* est calculée à partir d'une cartographie calibrable *n_PedaccS.* Ces deux cartographies dépendent des informations d'activité du conducteur Acond et de la vitesse du véhicule automobile Vveh, et correspondent à une position moyenne de la pédale entre le second seuil *seuil_PedaccF* et le troisième seuil *seuil_PedaccL.*

Le moyen de génération 13 permet ainsi de transmettre une limitation de variation du régime du moteur thermique au moyen de détermination 2 afin d'améliorer l'acoustique au sein de l'habitacle du véhicule automobile, en transmettant les signaux de consigne de limitation des variations du régime du moteur thermique dans le sens de l'augmentation *Iim_var_rpm_pos* et de limitation du régime dans le sens de la réduction *lim_var_rpm_neg*, au moyen de détermination 2. Lesdits signaux de limitation variables prennent ainsi en compte les variations de la demande de couple générée à partir de la pédale d'accélérateur *Pedacc.*

Il est également possible d'utiliser d'une manière analogue la position d'enfoncement de la pédale de frein *Pedfrein* à partir de l'information transmise par la connexion 17 (figure 2) au moyen de génération 13 ou encore d'arrêter la limitation des variations du régime lorsque le conducteur enfonce la pédale de frein *Pedfrein.*

Comme illustré sur la figure 1, le moyen de détermination 2 reçoit également une consigne de couple statique *Cs* du générateur 11 par l'intermédiaire de la connexion 34 et une consigne de couple statique *Cd* du générateur 12 par l'intermédiaire de la connexion 35.

Le moyen de détermination 2 du point de fonctionnement du groupe moto-propulseur 3 reçoit ainsi quatre signaux de commande *lim_var_rpm_pos, lim_var_rpm_neg, Cs* et *Cd.* Le moyen de détermination 2 permet ainsi le paramétrage indépendant des modules 36, 37 et 38 qui le constituent, le module 36 délivrant un signal de couple à la roue *C*, le module 37 un signal de puissance batterie *Pbat,* et le module 38 un signal de commande de régime moteur *N*. Lesdits signaux sont transmis, respectivement par l'intermédiaire des connexions 39, 40 et 41, au module 4 de réalisation du point de fonctionnement du groupe moto-propulseur 3 permettant de commander les organes de commande du groupe moto-propulseur 3 par l'intermédiaire de la connexion 42 et les roues motrices 43 par la connexion 44 d'une manière analogue à la demande de brevet FR-A- 2 827 339 au nom de la demanderesse.

La présente invention permet ainsi de réaliser un contrôle appliqué à la roue du point de fonctionnement du groupe motopropulseur permettant de générer des consignes limites de régime dudit moteur thermique intégré au groupe moto-propulseur directement dépendantes de l'état du véhicule mais également adaptées à la volonté du conducteur, notamment par l'intermédiaire de la pédale d'accélérateur, dans le but d'obtenir un agrément de conduite amélioré.

## Revendications

1. Dispositif de commande d'un groupe moto-propulseur de véhicule automobile apte à délivrer des signaux de consigne de couple à appliquer aux roues du véhicule automobile, comprenant un moyen de génération (1) d'un signal représentatif d'une limitation de variation du régime du moteur thermique intégré au groupe moto-propulseur apte à réduire les variations gênantes d'un point de vue acoustique dudit groupe, et un moyen de détermination (2) d'un point de fonctionnement du groupe moto-propulseur dans un domaine de fonctionnement optimal en fonction du signal représentatif de limitation de régime, le moyen de génération (1) du signal représentatif d'une limitation de variation du régime du moteur thermique intégré au groupe moto-propulseur étant alimenté en entrée par des paramètres représentatifs des caractéristiques du véhicule automobile, et des paramètres représentatifs de la volonté du conducteur comprenant des paramètres représentatifs de la position de la pédale d'accélérateur (*Pedacc*)*,* des paramètres représentatifs de la position de la pédale de frein *(Pedfrein),* et un paramètre représentatif du gradient de la position de la pédale d'accélérateur (*Pedacc_grd*), **caractérisé par le fait que** le moyen de génération (1) produit deux valeurs limites de fonctionnement du groupe moto-propulseur (*lim*_*var*_*rpm*_*pos*, *lim*_*var*_*rpm*_*neg*) variables et dépendantes de la position de la pédale d'accélération et du gradient de la position de ladite pédale par rapport à des seuils prédéterminés.

2. Dispositif selon la revendication 1, **caractérisé par le fait que** les paramètres représentatifs des caractéristiques du véhicule automobile comprennent un paramètre représentatif du degré d'activité estimé ou mesuré du conducteur *(Acond),* et un paramètre représentatif de la vitesse du véhicule automobile *(Vveh).*

3. Dispositif selon la revendication 1 ou 2, **caractérisé par le fait que** le paramètre représentatif du gradient de la position de la pédale d'accélérateur *(Pedacc_grd)* a été filtré par un moyen de filtrage avant l'alimentation du moyen de génération (1) par ledit paramètre (*Pedacc_grd*).

4. Dispositif selon l'une quelconque des revendications précédentes, **caractérisé par le fait que** les valeurs limites de fonctionnement (*lim_var_rpm_pos*, *lim_var_rpm_neg*) sont définies par les relations : $lim_var_rpm_pos = F ⁢ 1 \left(Acond, ⁢, Vveh\right)$ $lim_var_rpm_neg = F ⁢ 2 \left(Acond, ⁢, Vveh\right)$
dans lesquelles les fonctions variables F1 et F2 dépendent de la position de la pédale d'accélérateur ainsi que du gradient de la position de ladite pédale, lesdites fonctions étant déterminées par des tables d'interpolation dont les paramètres ont été déterminés de manière définitive lors de la mise au point du véhicule.

5. Procédé de commande d'un groupe moto-propulseur de véhicule automobile apte à délivrer des signaux de consigne de couple à appliquer aux roues du véhicule automobile, dans lequel on génère un signal représentatif d'une limitation du régime du moteur thermique intégré au groupe moto-propulseur apte à réduire les variations gênantes d'un point de vue acoustique dudit groupe, on détermine un point de fonctionnement du groupe moto-propulseur dans un domaine de fonctionnement optimal en fonction du signal représentatif de limitation de régime, on génère ledit signal représentatif d'une limitation de variation du régime du moteur thermique intégré au groupe moto-propulseur en fonction de paramètres d'entrée représentatifs des caractéristiques du véhicule automobile et des paramètres représentatifs de la volonté du conducteur, **caractérisé par le fait que** la limitation du régime du moteur thermique comprend au moins l'une des étapes suivantes :
- on compare l'enfoncement de la pédale d'accélération à un premier seuil de position prédéterminé correspondant à un état d'enfoncement au-delà du point dur de la pédale d'accélération,
- on compare l'enfoncement de la pédale d'accélération à un second seuil de position prédéterminé correspondant à un état d'enfoncement de la pédale inférieur au premier seuil,
- on compare l'enfoncement de la pédale d'accélération à un troisième seuil de position prédéterminé correspondant à un état d'enfoncement de la pédale inférieur au second seuil,
- on compare le gradient d'enfoncement de la pédale d'accélération à un quatrième seuil de variation de position prédéterminé correspondant à un enfoncement rapide de ladite pédale,
- on compare le gradient d'enfoncement de la pédale d'accélération à un cinquième seuil de variation de position correspondant à un relèvement rapide de ladite pédale,
chaque étape déterminant une limitation du régime du moteur thermique entre des valeurs de limites de fonctionnement ou autorisant l'étape suivante selon la valeur des paramètres.

6. Procédé selon la revendication 5, **caractérisé par le fait qu'**on génère une limitation du régime du moteur thermique intégré au groupe moto-propulseur en fonction de l'enfoncement de la pédale d'accélérateur (*Pedacc*).

7. Procédé selon la revendication 5 ou 6, **caractérisé par le fait qu'**on génère une limitation du régime du moteur thermique intégré au groupe moto-propulseur en fonction de l'enfoncement de la pédale de frein (*Pedfrein*).

8. Procédé selon l'une des revendications 5 à 7, **caractérisé par le fait qu'**on génère une limitation du régime du groupe moto-propulseur en fonction du gradient de la position de la pédale d'accélérateur (*Pedacc_grd*).

## Claims

1. Device for controlling a power train of a motor vehicle suitable for delivering set-point signals of torque to be applied to the wheels of the motor vehicle, comprising a means (1) of generating a signal representative of a limitation of variation in the speed of the heat engine incorporated in the power train suitable for reducing the variations that are disturbing from an acoustic point of view of said power train, and a means (2) of determining an operating point of the power train in an optimal operating range according to the signal representative of speed limitation, the means (1) of generating the signal representative of a limitation of variation in the speed of the heat engine incorporated in the power train being fed as input with parameters representative of the characteristics of the motor vehicle, and parameters representative of the wishes of the driver, including parameters representative of the position of the accelerator pedal (Pedacc), parameters representative of the position of the brake pedal (Pedfrein), and a parameter representative of the gradient of the position of the accelerator pedal (Pedacc_grd), **characterized in that** the generation means (1) produces two power train operating limit values (lim_var_rpm_pos, lim_var_rpm_neg) that are variable and dependent on the position of the accelerator pedal and the gradient of the position of said pedal relative to predetermined thresholds.

2. Device according to Claim 1, **characterized in that** the parameters representative of the characteristics of the motor vehicle comprise a parameter representative of the estimated or measured degree of activity of the driver (Acond), and a parameter representative of the speed of the motor vehicle (Vveh).

3. Device according to Claim 1 or 2, **characterized in that** the parameter representative of the gradient of the position of the accelerator pedal (Pedacc_grd) has been filtered by a filtering means before feeding the generation means (1) with said parameter (Pedacc_grd).

4. Device according to any one of the preceding claims, **characterized in that** the operating limit values (lim_var_rpm_pos, lim_var_rpm_neg) are defined by the relations: $lim_var_rpm_pos = F ⁢ 1 \left(Acond, Vveh\right)$ $lim_var_rpm_neg = F ⁢ 2 \left(Acond, Vveh\right)$
in which the variable functions F1 and F2 depend on the position of the accelerator pedal and on the gradient of the position of said pedal, said functions being determined by interpolation tables, the parameters of which have been determined definitively when tuning the vehicle.

5. Method of controlling a motor vehicle power train suitable for delivering set-point signals of torque to be applied to the wheels of the motor vehicle, in which there is generated a signal representative of a limitation of the speed of the heat engine incorporated in the power train suitable for reducing the variations that are disturbing from an acoustic point of view of said power train, an operating point of the power train is determined in an optimal operating range according to the signal representative of speed limitation, said signal representative of a limitation of variation of the speed of the heat engine incorporated in the power train is generated according to input parameters representative of the characteristics of the motor vehicle and parameters representative of the wishes of the driver, **characterized in that** the limitation of the speed of the heat engine comprises at least one of the following steps:
- the depression of the accelerator pedal is compared to a first predetermined position threshold corresponding to a depression state beyond the hard point of the accelerator pedal,
- the depression of the accelerator pedal is compared to a second predetermined position threshold corresponding to a depression state of the pedal less than the first threshold,
- the depression of the accelerator pedal is compared to a third predetermined position threshold corresponding to a depression state of the pedal less than the second threshold,
- the depression gradient of the accelerator pedal is compared to a fourth predetermined position variation threshold corresponding to a fast depression of said pedal,
- the depression gradient of the accelerator pedal is compared to a fifth position variation threshold corresponding to a rapid release of said pedal,
each step determining a limitation of the speed of the heat engine between operating limit values or authorizing the next step according to the value of the parameters.

6. Method according to Claim 5, **characterized in that** a limitation of the speed of the heat engine incorporated in the power train is generated according to the depression of the accelerator pedal (Pedacc).

7. Method according to Claim 5 or 6, **characterized in that** a limitation of the speed of the heat engine incorporated in the power train is generated according to the depression of the brake pedal (Pedfrein)

8. Method according to one of Claims 5 to 7, **characterized in that** a limitation of the speed of the power train is generated according to the gradient of the position of the accelerator pedal (Pedacc_grd).

## Patentansprüche

1. Steuervorrichtung eines Kraftfahrzeug-Antriebsaggregats, die in der Lage ist, Sollwertsignale des an die Räder des Kraftfahrzeugs anzuwendenden Drehmoments zu liefern, mit einer Einrichtung (1) zur Erzeugung eines für eine Drehzahländerungsbegrenzung des in das Antriebsaggregat integrierten Wärmekraftmotors repräsentativen Signals, das in der Lage ist, die aus akustischer Sicht störenden Veränderungen des Aggregats zu reduzieren, und mit einer Einrichtung (2) zur Bestimmung eines Betriebspunkts des Antriebsaggregats in einem optimalen Betriebsbereich in Abhängigkeit von dem für eine Drehzahlbegrenzung repräsentativen Signal, wobei die Einrichtung (1) zur Erzeugung des für eine Drehzahländerungsbegrenzung des in das Antriebsaggregat integrierten Wärmekraftmotors repräsentativen Signals am Eingang mit für Merkmale des Kraftfahrzeugs repräsentativen Parametern und mit für den Willen des Fahrers repräsentativen Parametern gespeist wird, die für die Position des Gaspedals (Pedacc) repräsentative Parameter, für die Position des Bremspedals (Pedfrein) repräsentative Parameter und einen für den Gradient der Position des Gaspedals (Pedacc_grd) repräsentativen Parameter enthalten, **dadurch gekennzeichnet, dass** die Erzeugungseinrichtung (1) zwei Betriebsgrenzwerte des Antriebsaggregats (lim_var_rpm_pos, lim_var_rpm_neg) produziert, die variabel sind und von der Position des Gaspedals und dem Gradient der Position des Pedals bezüglich vorbestimmter Schwellwerte abhängen.

2. Vorrichtung nach Anspruch 1, **dadurch gekennzeichnet, dass** die für die Merkmale des Kraftfahrzeugs repräsentativen Parameter einen für den geschätzten oder gemessenen Aktivitätsgrad des Fahrers repräsentativen Parameter (Acond) und einen für die Geschwindigkeit des Kraftfahrzeugs repräsentativen Parameter enthalten (Vveh).

3. Vorrichtung nach Anspruch 1 oder 2, **dadurch gekennzeichnet, dass** der für den Gradient der Position des Gaspedals (Pedacc_grd) repräsentative Parameter vor der Speisung der Erzeugungseinrichtung (1) mit dem Parameter (Pedacc_grd) von einer Filtereinrichtung gefiltert wurde.

4. Vorrichtung nach einem der vorhergehenden Ansprüche, **dadurch gekennzeichnet, dass** die Betriebsgrenzwerte (lim_var_rpm_pos, lim_var_rpm_neg) durch die Beziehungen: $lim_var_rpm_pos = F ⁢ 1 \left(Acond, Vveh\right)$ $lim_var_rpm_neg = F ⁢ 2 \left(Acond, Vveh\right)$
definiert werden, in denen die variablen Funktionen F1 und F2 von der Position des Gaspedals sowie vom Gradient der Position des Pedals abhängen, wobei die Funktionen von Interpolationstabellen bestimmt werden, deren Parameter definitiv bei der Entwicklung des Fahrzeugs bestimmt wurden.

5. Verfahren zur Steuerung eines Antriebsaggregats eines Kraftfahrzeugs, das in der Lage ist, Sollwerte des an die Räder des Kraftfahrzeugs anzuwendenden Drehmoments zu liefern, bei dem ein für eine Drehzahlbegrenzung des in das Antriebsaggregat integrierten Wärmekraftmotors repräsentatives Signal erzeugt wird, das in der Lage ist, die aus akustischer Sicht störenden Veränderungen des Aggregats zu reduzieren, ein Betriebspunkt des Antriebsaggregats in einem optimalen Betriebsbereich in Abhängigkeit von dem für eine Drehzahlbegrenzung repräsentativen Signal bestimmt wird, das für eine Drehzahländerungsbegrenzung des in das Antriebsaggregat integrierten Wärmekraftmotors repräsentative Signal in Abhängigkeit von für die Merkmale des Kraftfahrzeugs repräsentativen Parametern und von den für den Willen des Fahrers repräsentativen Parametern erzeugt wird, **dadurch gekennzeichnet, dass** die Drehzahlbegrenzung des Wärmekraftmotors mindestens einen der folgenden Schritte aufweist:
- Vergleich des Eindrückens des Gaspedals mit einem ersten vorbestimmten Positionsschwellwert, der einem Zustand des Eindrückens über den Druckpunkt des Gaspedals hinaus entspricht,
- Vergleich des Eindrückens des Gaspedals mit einem zweiten vorbestimmten Positionsschwellwert, der einem Zustand des Eindrückens des Pedals unter dem ersten Schwellwert entspricht,
- Vergleich des Eindrückens des Gaspedals mit einem dritten vorbestimmten Positionsschwellwert, der einem Zustand des Eindrückens des Pedals unter dem zweiten Schwellwert entspricht,
- Vergleich des Eindrückgradienten des Gaspedals mit einem vierten vorbestimmten Positionsänderungsschwellwert, der einem schnellen Eindrücken des Pedals entspricht,
- Vergleich des Eindrückgradienten des Gaspedals mit einem fünften Positionsänderungsschwellwert, der einem schnellen Anheben des Pedals entspricht,
wobei jeder Schritt eine Drehzahlbegrenzung des Wärmekraftmotors zwischen Betriebsgrenzwerten bestimmt oder den folgenden Schritt gemäß dem Wert der Parameter erlaubt.

6. Verfahren nach Anspruch 5, **dadurch gekennzeichnet, dass** eine Drehzahlbegrenzung des in das Antriebsaggregat integrierten Wärmekraftmotors in Abhängigkeit vom Eindrücken des Gaspedals (Pedacc) erzeugt wird.

7. Verfahren nach Anspruch 5 oder 6, **dadurch gekennzeichnet, dass** eine Drehzahlbegrenzung des in das Antriebsaggregat integrierten Wärmekraftmotors in Abhängigkeit vom Eindrücken des Bremspedals (Pedfrein) erzeugt wird.

8. Verfahren nach einem der Ansprüche 5 bis 7, **dadurch gekennzeichnet, dass** eine Drehzahlbegrenzung des Antriebsaggregats in Abhängigkeit vom Gradient der Position des Gaspedals (Pedacc_grd) erzeugt wird.
